# EUROPÄISCHE PATENTSCHRIFT

(11) **EP 0 237 979 B1**
(45) Veröffentlichungstag und Bekanntmachung des Hinweises auf die Patenterteilung: **25.04.1990**
(21) Anmeldenummer: 87103673.7
(22) Anmeldetag: 13.03.1987
(51) Int. Cl.: C11D 3/50

(54) **1-Alkyl/Alkenyl-cyclohexan-1-ole als Riechstoffe**
1-Alkyl/alkenyl-cyclohexane-1-ole as perfumes
1-Alkyl/alkényl-cyclohexane-1-ole comme parfums

(30) Priorität: 21.03.1986 DE 3609525
(43) Veröffentlichungstag der Anmeldung: 23.09.1987
(73) Patentinhaber: Henkel Kommanditgesellschaft auf Aktien, 40191 Düsseldorf (DE)
(72) Erfinder: Schaper, Ulf-Armin, Dr., D-4150 Krefeld (DE); Blösl, Siegfried, Dr., D-7070 Schwäbisch-Gmünd (DE); Bruns, Klaus, Prof. Dr., D-4150-Krefeld-Traar (DE); Streschnak, Benno, Dr., D-4150-Krefeld (DE)

(56) Entgegenhaltungen:
- DE-A- 2 832 135
- CHEMICAL ABSTRACTS, Band 84, Nr. 19, 10. Mai 1976, Seite 123, Spalte 1, Zusammenfassungs Nr. 137622h, Columbus, Ohio, US; M. NAKAJIMA "Odor masking of hypochlorite bleachin compositions"
- CHEMICAL ABSTRACTS, Band 87, Nr. 22, 28. November 1977, Seite 85, Spalte 2, Zusammenfassungsnr. 169574x, Columbus, Ohio, US; S. SUZUKI "Liquid cleaning and bleaching compositions"

## Beschreibung

Die Erfindung betrifft die Verwendung von 1-Ethyl-cyclohexan-1-ol und/oder 1,3,3,5-Tetramethyl-cyclohexan-1-ol als Riechstoffe in aktivchlorhaltigen Mischungen.

In vielen Verbrauchsgütern, beispielsweise in Körperpflegemitteln oder Wäscheweichspülern, sind Probleme hindsichtlich der Stabilität der verwendeten Riechstoffe unbekannt. Im Gegensatz dazu zerstören aktivchlorhaltige Mischungen wie beispielsweise Maschinengeschirrspülmittel oder Scheuermittel die meisten Riechstoffe, so daß eine Parfümierung in den gewünschten Duftrichtungen nicht mehr möglich ist (siehe z. B. J. S. Jellinek: "Parfümieren von Produkten", S. 1001 101, Dr. Alfred Hüthig Verlag Heidelberg, 1976). Zusätzlich ist in vielen Fällen die Zerstörung der Riechstoffe mit einer unerwünscht hohen Reduzierung des Aktivchlorgehaltes verbunden.

Die Aufgabe der Erfindung bestand daher in der Bereitstellung von Riechstoffen, die in aktivchlorhaltigen Mischungen stabil sind.

Aus Chem. Abstr. 84, 137622h (1976) ist ein nicht nach Chlor riechendes hypochlorithaltiges Bleichmittel bekannt, das 4-tert.-Butylcyclohex- anoi enthält. Aus Chem. Abstr. 87, 169574x (1977) ist ferner bekannt, daß in Wasch- und Reinigungsmitteln, die Natriumhypochlorit als Bleichmittel enthalten, Riechstoffe, wie Orangenöl und/oder Trimethylcyclohexanol, als geruchsmaskierende Mittel enthalten sind.

Überraschenderweise wurde gefunden, daß bei Verwendung von bestimmten 1-Alkyl-cyclohexan-1-olen als Riechstoffe in aktivchlorhaltigen Mischungen keine Stabilitätsprobleme auftreten.

Gegenstand der Erfinding ist somit die Verwendung von 1-Ethyl-cyclohexan-1-ol und/oder 1,3,3,5-Tetramethyl-cyclohexan-1-ol als Riechstoffe in aktivchlorhaltigen Mischungen.

1-Ethyl-cyclohexan-1-ol (Wallach in Liebigs Ann. Chemi. 360, 50) und 1,3,3,5-Tetramethyl- cyclohexan-1-ol (Barbier in Helv. Chim. Acta 23, 519 (1940)) sind literaturbekannte Verbindungen und werden durch Umsetzung der Ketone mit den entsprechenden Grignard-Verbindungen erhalten. Der Geruch von 1,3,3,5-Tetramethyl-cyclohexan-1-ol wird als camphrig beschrieben. Angaben über die Stabilität der Alkohole in aktivchlorhaltigen Mischungen werden jedoch in keiner der beiden Literaturstellen gemacht.

Der Geruch der erfindungsgemäß zu verwendenden chlorstabilen Cyclohexan-l-ole läßt sich also camphrig, erdig, holzig charakterisieren.

Die Cyclohexan-l-ole, die erfindungsgemäß in aktivchlorhaltigen Mischungen verwendet werden, wurden einem Lagertest unterworfen. Dabei wurde überraschenderweise gefunden, daß selbst nach einem Jahr bei Raumtemperatur in flüssigen und festen aktivchlorhaltigen Mischungen keine Geruchsänderungen auftraten.

### Beispiele Allgemeines Verfahren zur Herstellung,von 1-Alkyl-cyclohexan-1-olen

In die ausgeheizte Apparatur werden zu 0,5 Mol Magnesium-Spänen in 50 ml wasserfreiem Ether 20 ml einer Lösung aus 0,5 Mol Alkylhalogenid in 150 ml Ether getropft, Sobald sich das Grignard-Reagens zu bilden beginnt, wird die restliche Alkylhalogenidlösung so schnell zugefügt, daß der Ether schwach siedet. Nach beendeter Zugabe wird noch etwa 1/2 Stunde unter Rückfluß erhitzt.

Zu der abgekühlten Grignard-Lösung werden unter Rühren 0,45 Mol des entsprechenden Cyclohexanon in 100 ml Ether getropft und etwa 1/2 h unter Rückfluß gerührt.

Zur Aufarbeitung wird die Reaktionsmischung auf 0 °C abgekühlt und vorsichtig in eine kalte, gesättigte NH₄CI-Lösung (etwa 300 ml) gegossen. Anschließend wird die Etherphase abgetrennt und die waßrige Phase 2mal mit je 80 ml Ether extrhiert. Die vereinigten etherischen Phasen werden mit gesattigter Natriumhydrogencarbonat-und Natriumchloridlösung gewaschen. Nach Trocknen mit Natriumsulfat und Abdampfen des Lösungsmittels wird der Rückstand i. Vak. destilliert.

Nach dieser Herstellvorschrift wurden die beiden folgenden Verbindungen dargestellt:
1-Ethyl-cyclohexan-1-ol
Geruch: camphrig, holzig.
1,3,3,5-Tetramethyl-cyclohexan-1-ol
Geruch: erdig.
Bouquet für flüssige und feste aktivchlorhaltige Mischungen
100 Gew.-Teile 1-Cyano-dodecan
150 Gew.-Teile 2,6-Dimethylheptan-2-ol
100 Gew.-Teile 1-Ethyl-cyclohexan-1-ol
100 Gew.-Teile 1-Dihydromyrcenol
150 Gew.-Teile Tetrahydrolinolool
100 Gew.-Teile Terpinol
300 Gew.-Teile Dipropylenglycol

## Patentansprüche

Verwendung von 1-Ethyl-cyclohexan-1-ol und/ oder 1,3,3,5-Tetramethyl-cyclohexan-1-₀1 als Riechstoffe in aktivchlorhaltigen Mischungen.

## Revendications

Utilisation de 1-éthyl-cyclohexan-1-ol et/ou 1,3,3,5-tetraméthyl-cyclohexan-1-ol comme parfums dans les compositions contenant du chlore actif.

## Claims

Use of 1-ethyl-cyclohexan-1-ol and/or 1,3,3,5-tetra-methyl-cyclohexan-1-ol as perfumes in compositions containing active chlorine.
